# EUROPÄISCHE PATENTSCHRIFT

(11) **EP 1 152 204 B1**
(45) Veröffentlichungstag und Bekanntmachung des Hinweises auf die Patenterteilung: **19.11.2003**
(21) Anmeldenummer: 01107118.0
(22) Anmeldetag: 22.03.2001
(51) Int. Cl.: F28D 9/00, F28F 3/02

(54) **Plattenwärmetauscher**
Plate type heat exchanger
Echangeur de chaleur à plaques

(30) Priorität: 03.05.2000 DE 10021481
(43) Veröffentlichungstag der Anmeldung: 07.11.2001
(73) Patentinhaber: Modine Manufacturing Company, Racine, Wisconsin 53403-2552 (US)
(72) Erfinder: Wehrmann, Reinhard, 72768 Reutlingen (DE); Feldmann, Klaus, 72666 Neckartailfingen (DE); Beck, Ralf, 72764 Reutlingen (DE); Nies, Jens, 71088 Holzgerlingen (DE)
(74) Vertreter: Wolter, Klaus-Dietrich

(56) Entgegenhaltungen:
- EP-A- 0 742 418
- EP-A- 0 819 907
- DE-A- 2 322 730
- US-A- 4 653 581
- US-A- 4 815 534

## Beschreibung

Die Erfindung betrifft einen Plattenwärmetauscher der im Oberbegriff des Anspruchs 1 beschriebenen Art.
Ein Plattenwärmetauscher ist beispielsweise aus dem EP 819 907 B1 bekannt. Bei diesem Plattenwärmetauscher sind in den Wärmetauscherplatten, die die horizontalen Kanäle für das Heiz - oder Kühlmedium bilden, Noppen oder ähnliche Vorsprünge eingeprägt worden. Die Noppen benachbarter Wärmetauscherplatten berühren sich und sind miteinander verlötet, um die Festigkeit des Plattenwärmetauschers anzuheben. Solche Noppen haben sich im allgemeinen bewährt und werden auch deshalb sehr häufig vorgesehen, weil sie praktisch keinen spürbaren Druckverlust verursachen. Es hat sich jedoch herausgestellt, daß die Haltbarkeit einer solchen Ausgestaltung für extreme Belastungen, sowohl durch Temperaturschocks als auch durch extreme betriebsbedingte Vibrationen, nicht immer ausreichend ist.
Ein dem Oberbegriff entsprechender Plattenwärmetauscher geht aus der US 4 653 581 hervor. Der Inneneinsatz ist dort ganzflächig wie eine Wellrippe ausgebildet. Die Wellrippe bietet nicht die gewünschte hohe Druckstabilität, weil die Verbindungsflächen zwischen der Wellrippe und den Wärmetauscherplatten zu klein sind.
Um die Festigkeit beziehungsweise Haltbarkeit gegenüber den genannten Einflüssen anzuheben, wurde in dem aus dem EP 258 236 B1 bekannten Plattenwärmetauscher vorgesehen, die äußeren, dickeren Stützplatten (obere und untere Abdeckplatte) mit einer wellenförmigen Struktur auszubilden. Damit wird eine verbesserte Haltbarkeit erreicht, jedoch nur zwischen den erwähnten Platten und den angrenzenden Wärmetauscherplatten. Eine ähnliche Problemlage findet sich in der DE 197 11 258 A1, in der zwischen der Grundplatte und der untersten Wärmetauscherplatte eine Verstärkungsplatte mit einem Bord eingefügt wurde. Den auch im Inneren des Plattenwärmetauschers wirkenden Belastungen kann mit den Lehren dieser beiden Veröffentlichungen nicht begegnet werden.
Um die Festigkeit im Inneren anzuheben, aber vor allem, um Turbulenzen im Medium zu erzeugen, setzt man gewöhnlich entsprechende Inneneinsätze (Lamellen) in die Kanäle ein, die mit den Wärmetauscherplatten verlötet sind. Diese führen jedoch häufig zu hohem Druckverlust.
Die Aufgabe der Erfindung besteht darin, die Haltbarkeit des Plattenwärmetauschers im Inneren zu verbessern, ohne den Druckverlust des durch die Kanäle strömenden Mediums wesentlich zu erhöhen.
Die erfindungsgemäße Lösung besteht darin, daß der Inneneinsatz eine Zusatzplatte ist, die Führungskanäle mit mindestens einem Ein - und einem Austritt besitzt, die von einem Strömungskanal des einen Mediums zum anderen Strömungskanal desselben Mediums hinführen, wozu die meisten Führungskanäle eine Krümmung aufweisen, wobei die von Führungskanälen freien Abschnitte der Zusatzplatte mit der einen angrenzenden Wärmetauscherplatte und die Führungskanäle mit der anderen angrenzenden Wärmetauscherplatte desselben Kanals metallisch verbunden sind.
Dadurch führt der erfindungsgemäße Plattenwärmetauscher zu folgenden Vorteilen. Die mit mindestens einem Eintritt und einem Austritt versehenen Führungskanäle und die Ausrichtung der Mehrzahl der Führungskanäle von einem Strömungskanal auf den anderen, bewirken einen sehr geringen Druckverlust, dessen Höhe, je nach Betriebsbedingungen, durchaus vergleichbar ist, mit den im Stand der Technik beschriebenen Noppen. Die Haltbarkeit gegenüber Temperaturschocks und extremen Temperaturwechselbelastungen sowie mechanischen Beanspruchungen ist wesentlich verbessert worden, weil die Zusatzplatte beidseitig, das heißt, mit beiden Wärmetauscherplatten, verbunden ist. Die Verbindungsflächen sind wesentlich größer als beim Stand der Technik, was für die Haltbarkeit, beispielsweise von Lötverbindungen, entscheidend ist. Die Mehrzahl der Führungskanäle soll von einem Strömungskanal des einen Mediums zum anderen Strömungskanal desselben Mediums gerichtet sein. Das bedeutet, daß die allgemeine Ausrichtung der Mehrzahl der Führungskanäle von einem Strömungskanal zum anderen Strömungskanal wie beschrieben ausgeführt sein soll, wobei die Führungskanäle, insbesondere bei quaderförmigen Plattenwärmetauschern mit in den Ecken angeordneten Strömungskanälen, durchaus bogenartig verlaufen können, also nicht geradlinig von einem zum anderen Strömungskanal verlaufen müssen.
Die Zusatzplatten des erfindungsgemäßen Plattenwärmetauschers können sich in sämtlichen seiner Kanäle befinden.
Die Zusatzplatte weist vier Öffnungen auf, die bezüglich ihrer Position mit den die Strömungskanäle bildenden Öffnungen in den Wärmetauscherplatten übereinstimmen. Bezüglich ihrer Funktion sind die mittels der Führungskanäle verbundenen zwei Öffnungen in der Zusatzplatte größer als die korrespondierenden Öffnungen in den Wärmetauscherplatten und mit einer an die Anordnung der Führungskanäle angepaßten Form versehen. Es wurde durch umfangreiche Versuche ermittelt, daß diese Maßnahme einen wesentlichen Anteil daran hat, daß der Druckverlust weiter gesenkt werden konnte. Die Form der erwähnten Öffnungen und die Anordnung der Führungskanäle sollen aneinander angepaßt sein. In einem bevorzugten Ausführungsbeispiel weisen diese Öffnungen eine von der Kreisform abweichende Gestalt auf. Insbesondere sind die Öffnungen mit Ausbuchtungen in Richtung auf die Ein - bzw. Austritte ausgewählter Führungskanäle versehen. Die anderen beiden Öffnungen in der Zusatzplatte, die für ein anderes Medium vorgesehen sind und die nicht mittels Führungskanäle verbunden sind, können in ihrer Form identisch mit den Öffnungen in den Wärmetauscherplatten sein.

Der Anspruch **4** sieht vor, daß sich die Zusatzplatte in wenigstens einem der Kanäle für das Heiz - oder Kühlmedium befindet. Es hat sich in der Praxis erwiesen, daß hauptsächlich die Kanäle für das Heiz - oder Kühlmedium gegenüber extremen Temperaturschocks und Temperaturwechselbelastungen bezüglich der Haltbarkeit problematisch waren. Der Anspruch 4 wirkt dem entgegen.
Anspruch 5 sieht vor, daß bei Plattenwärmetauschern für mehr als zwei Medien wenigstens die Kanäle für das Heiz - oder Kühlmedium, die auf einer Seite an einen Kanal des einen Mediums und auf der anderen Seite an einen Kanal des anderen Mediums angrenzen mit einer Zusatzplatte ausgerüstet sind. Das ist deshalb vorteilhaft, weil in den Übergangsbereichen von einem Medium auf ein anderes die Temperaturdifferenzen und damit die Beanspruchungen am größten sind.

Nach Anspruch 6 ist von Vorteil, daß einige Führungskanäle Abzweigungen aufweisen und andere Führungskanäle ohne Abzweigungen ausgebildet sind. Dadurch kann die Anordnung der Führungskanäle dem jeweiligen Anwendungsfall angepaßt und optimiert werden.

Insbesondere in der Nähe der Abzweigungen werden strömungstechnische Vorteile, beispielsweise eine gleichmäßigere Verteilung der Strömung bzw. des Wärmeaustausches, dadurch erreicht, daß dort zusätzliche Ein - bzw. Austrittsöffnungen in den Führungskanälen angeordnet sind.
Die Abzweigungen können sich zwischen dem Rand der Wärmetauscherplatte und den Strömungskanälen befinden. Dadurch werden bei im wesentlichen rechteckigen Wärmetauscherplatten die Eckbereiche des Wärmetauschers intensiv am Wärmeaustausch beteiligt, wodurch die Leistung desselben verbessert wird. Von der Anmelderin durchgeführte Untersuchungen zeigen eine sehr homogene Verteilung des Wärmeaustausches über alle Bereiche der Wärmetauscherplatten und der Zusatzplatten.

Anspruch 8 beschreibt eine vorteilhafte Anordnung der Führungskanäle, die darin besteht, daß einige Führungskanäle von einem Strömungskanal zum anderen Strömungskanal durchgehend ausgebildet sind und andere Führungskanäle wesentlich kürzer sind, wobei ihr Austritt und ihr Eintritt entfernt von den Strömungskanälen angeordnet ist.

Anspruch 9 stellt eine vorteilhafte Zusatzmaßnahme dar und schreibt vor, daß die Zusatzplatte Noppen oder dergleichen Vorsprünge aufweisen soll, die die gleiche Höhe wie die Führungskanäle besitzen und die mit der angrenzenden Wärmetauscherplatte verbunden sind. Die Noppen sind in der Nähe der Strömungskanäle bzw. in nicht so eng mit Führungskanälen belegten Flächen der Zusatzplatte angeordnet und stützen deshalb diese Flächen zusätzlich ab.

Die erfindungsgemäße Zusatzplatte kann wesentlich dünner als die Wärmetauscherplatten und damit material - und gewichtssparend ausgeführt sein. In einem Ausführungsbeispiel beträgt die Dicke der Wärmetauscherplatten 0, 5 mm und die der Zusatzplatten lediglich 0, 3 mm.

Weitere Merkmale und Vorteile sind in der nachfolgenden Beschreibung eines Ausführungsbeispiels enthalten. Die beiliegenden Figuren zeigen Folgendes:
- Fig. 1: Draufsicht auf die eingelegte Zusatzplatte;
- Fig. 2: Teil - Schnitt A - A aus Fig. 1;
- Fig. 3: Teil - Schnitt B - B aus Fig. 1;
- Fig. 4: Schnitt durch den Plattenwärmetauscher, der Zusatzplatten aufweist;
- Fig. 5: Variante zu Fig. 4;
In Fig. 1 liegt die Zusatzplatte in einem Kanal **5** des Plattenwärmetauschers **1**. Von den jeweils zwei Wärmetauscherplatten **2**, die den Kanal **5** bilden, ist in Fig. 1 die untere Platte **2** zu erkennen. Die obere Platte **2** wurde in dieser Ansicht nicht gezeichnet, um die Details der Zusatzplatte **6** erkennen zu können. Die Zusatzplatte **6** entspricht in ihrer äußeren Gestaltung etwa den Wärmetauscherplatten **2**. Die Wärmetauscherplatten **2** weisen jedoch einen hochgestellten Rand **13** auf, während der Rand **7** der Zusatzplatte **6** im Ausführungsbeispiel glatt und die Zusatzplatte **6** so dimensioniert ist, daß sie zwischen zwei Wärmetauscherplatten **2** gerade hineinpaßt. Die Wärmetauscherplatten **2** besitzen vier Öffnungen **15** bis **18**, die gemeinsam mit den Öffnungen **32** bis **35** in der Zusatzplatte **6** die Strömungskanäle **4** bilden, die vertikal durch den Wärmetauscher **1** hindurchgehen. (siehe auch Fig. 4 und 5) Im gezeigten Ausführungsbeispiel bilden die Öffnungen **15** und **16** sowie **32** und **34** die Strömungskanäle **4** für das Heiz - oder Kühlmedium **K**. Die Pfeile **21** zeigen an, daß angenommen ist, daß aus der Öffnung **15** bzw. dem entsprechenden Strömungskanal **4** das Heiz - oder Kühlmedium **K** in den Kanal **5** eintritt, in dem sich die in Fig. 1 gezeigte Zusatzplatte 6 befindet. Über die Öffnung **16** bzw. den zugehörigen Strömungskanal **4,** der in dem diagonalen Eckbereich **24** des Plattenwärmetauschers **1** angeordnet ist, verläßt das Heiz - oder Kühlmedium **K** den Kanal **5** wieder, um den Plattenwärmetauscher **1** weiter zu durchströmen. Die in den anderen beiden Eckbereichen **23** und **25** angeordneten Öffnungen **17** und **18** in den Wärmetauscherplatten **2**, bzw. **33** und **35** in der Zusatzplatte **6**, sind für ein mit dem Heiz- oder Kühlmedium **K** im Wärmeaustausch befindliches anderes Medium gedacht. Diese Öffnungen **17** und **18** (**33** und **35**), die wiederum Strömungskanäle **4** ausbilden, weisen im Ausführungsbeispiel je einen Ring **20** auf, der mit den Öffnungen **17** und **18** in benachbarten Wärmetauscherplatten **2** verbunden ist, so daß die Kanäle 5 für verschiedene Medien voneinander getrennt sind. (Fig. 4) Anstelle der Ringe **20** könnten auch Kragen an den Öffnungen **17** und **18** angeformt sein. Bezüglich der Medientrennung ist das die übliche Konstruktion bei Plattenwärmetauschern **1**. Wir verweisen dazu auf das von der Anmelderin stammende EP 819 907 B1, aus dem im Bedarfsfall hier nicht gemachte Angaben hervorgehen.
In die Zusatzplatte **6** wurde nun eine Vielzahl (11 Stück) von Führungskanälen **8** eingeprägt, die die Form von Längssicken haben. Die Führungskanäle **8** besitzen je einen Eintritt **9** und einen Austritt **10**. Die Ein - und Austritte **9; 10** wurden strömungstechnisch optimiert. Sie sind etwa eiförmig oval, wodurch ein ausnehmend geringer Druckverlust unterstützt wird. Die bereits erwähnten Pfeile **21** zeigen an, daß das Heiz - oder Kühlmedium **K** sowohl durch die Führungskanäle **8** als auch durch die dazwischen angeordneten freien Abschnitte **11** strömt. Es ist aus Fig. 1 zu erkennen, daß die Mehrzahl der Führungskanäle **8** direkt von dem durch die Öffnungen **15** gebildeten Strömungskanal **4** zum durch die Öffnungen **16** gebildeten Strömungskanal **4** hinführt. Die meisten Führungskanäle **8** sind mit einer leichten Krümmung versehen. Einige Führungskanäle **8** verbinden die Öffnungen **15** und **16** direkt. Andere sind kürzer, sie beginnen und enden mit einigem Abstand von den Öffnungen **15** und **16**. Auch in den Eckbereichen **22; 23; 24** und **25** wurde je ein Führungskanal **8** vorgesehen, der über eine Abzweigung **30** mit einem anderen Führungskanal **8** verbunden ist. Da die freien Abschnitte **11** mit der Seite **31** der unteren Wärmetauscherplatte **2** und die Führungskanäle **8** mit der oberen Wärmetauscherplatte **2** des Kanals **5** verlötet sind, sorgt diese Konstruktion dafür, daß die Eckbereiche **22** bis **25** intensiv am Wärmeaustausch beteiligt sind und ferner dafür, daß auch dort eine hervorragende Festigkeit im Plattenwärmetauscher **1** vorhanden ist. Im Bereich der Abzweigungen **30** sind zusätzliche Ein - und Austritte **9a; 10a** vorgesehen worden, um die Strömung in diesem Bereich zu vergleichmäßigen.
Die Öffnungen **32** und **34** in der Zusatzplatte **6** sind nicht kreisförmig wie die Öffnungen **33** und **35**, sondern sie weisen Ausbuchtungen **40** auf, die zu den Ein - bzw. Austritten **9** und **10** der längeren, bzw. der durchgehenden Führungskanäle **8** hinführen.
In der Nähe der Öffnungen **33** und **35** wurden Noppen **14** angeordnet, die ebenfalls mit der angrenzenden Wärmetauscherplatte **2** verlötet sind. Die Fig. 3 zeigt einen Schnitt durch eine solche Noppe **14.** In dieser Schnittdarstellung wurden beide angrenzenden Wärmetauscherplatten **2** eingezeichnet.

Der um die Öffnungen **33** und **35** vorhandene nicht verformte Bereich in der Zusatzplatte **6** wurde durch die Noppen **14** verstärkt.
Aus der Fig. 2 ist die Gestaltung der Führungskanäle **8** zu erkennen, die sickenartig ausgebildet sind. Die Führungskanäle **8** sind mit der einen Wärmetauscherplatte **2** des Kanals **5** verbunden, während die dazwischen angeordneten Abschnitte **11** mit der anderen Wärmetauscherplatte **2** metallisch verbunden sind. Der abgebogene Rand **13** der Wärmetauscherplatten **2** wurde nicht gezeichnet. Dieser ist jedoch in den nachfolgend beschriebenen Figuren **4** und 5 gut zu erkennen.
In der Fig. **4** ist der Rand **13** der Wärmetauscherplatten **2,** in Einbaulage des Plattenwärmetauschers **1** gesehen, nach oben gerichtet und in Fig. 5 nach unten. Beide Ausführungsbeispiele zeigen unterschiedliche Varianten eines Retarder - Ölkühlers, der für den Einsatz bei Lastkraftwagen gedacht ist, um das Bremsöl zu kühlen. In solchen Ölkühlern treten extrem hohe Öltemperaturen von mehr als 200 °C auf. Je nach Betriebssituation treten hohe Temperaturschockbelastungen auf, denen der Ölkühler gewachsen ist, wie umfangreiche Versuchsreihen bewiesen haben. Die Fig. 4 zeigt einen Querschnitt durch den Plattenwärmetauscher **1** mit insgesamt vier getrennten Kreisläufen.
Der Strömungskanal **4** für das Kühl - oder Heizmedium **K** befindet sich in Fig. 4 auf der linken Seite. Rechts ist der Strömungskanal **4** für **Öl 1, Öl 2** und **Öl 3** zu erkennen. Es gibt weitere zwei nicht gezeigte Strömungskanäle **4** für den Austritt der Medien. Die Strömungskanäle **4** besitzen Anschlußflansche **3.** Der Anschlußflansch **3** für **Öl 1** besitzt einen nicht gezeigten Verbindungskanal, so daß das **Öl 1** durch diesen Verbindungskanal eintreten und in den oberen Kanälen **5** mit dem Kühlmittel **K** im Wärmeaustausch ist. Sämtliche Kanäle **5** für **Öl 1; Öl 2** und **Öl 3** besitzen übliche Lamellen **53.** Das **Öl 2** tritt ebenfalls am Anschlußflansch **3** in den Plattenwärmetauscher **1** ein und zwar durch das Rohrstück **50** mit einem Flansch, der zwischen zwei Wärmetauscherplatten **2** fest eingelötet wurde. Das **Öl 3** hingegen wird von der Unterseite des Plattenwärmetauschers **1** zu - bzw. abgeführt. Im Strömungskanal **4** befindet sich eine Trennplatte **51** um **Öl 2** von **Öl 3** getrennt zu halten. Weitere Informationen dazu befinden sich im EP 819 907 B1. Im Ausführungsbeispiel der Fig. 4 wurden nun sämtliche Kanäle **5** für das Kühlmittel **K** mit einer Zusatzplatte **6** ausgerüstet, wodurch die Haltbarkeit des Plattenwärmetauschers **1** deutlich verbessert wurde. Bei einem anderen nicht gezeigten Ausführungsbeispiel sind nur die Kanäle **5** für das Kühlmittel **K,** die an die Abschnitte **a** für Öl 1, **b** für Öl 2 und **c** für Öl 3 angrenzen mit Zusatzplatten **6** ausgerüstet worden.
Im Ausführungsbeispiel nach Fig. 5 ist ein Plattenwärmetauscher **1** mit einem Kreislauf für das Kühlmittel **K** und einem Ölkreislauf **Öl** dargestellt. Nur die beiden oberen und die beiden unteren Kanäle **5** für das Kühlmittel **K** wurden mit Zusatzplatten **6** versehen, weil sich herausgestellt hat, daß die äußeren Kanäle **5** den stärksten Temperaturdifferenzen ausgesetzt sind. Die Wärmetauscherplatten **2** der übrigen Kanäle **5** für das Kühlmittel **K** wurden wie üblich mit Noppen **52** ausgebildet, die sich berühren und miteinander verlötet sind.

## Patentansprüche

1. Plattenwärmetauscher (1) für wärmeaustauschende Medien in getrennten Kreisläufen, bestehend aus ineinandergestapelten und metallisch verbundenen, Öffnungen (15 - 18) besitzenden, einzelnen Wärmetauscherplatten (2), die ein Paket bilden, das vertikal von mittels der Öffnungen (15 - 18) gebildeten Strömungskanälen (4) für den Zu - und Ablauf des Heiz - oder Kühlmediums (K) und von Strömungskanälen (4) für das / die andere/n Medium / Medien durchbrochen ist, die voneinander getrennt sind und von denen ausgehend sich das Heiz- oder Kühlmedium (K) und das / die andere/n Medium / Medien in von je zwei Wärmetauscherplatten (2) gebildeten Kanälen (5) ausbreitet, wovon wenigstens einige einen Inneneinsatz (6) aufweisen, wobei
der Inneneinsatz (6) eine Zusatzplatte ist, die Führungskanäle (8) mit mindestens einem Ein - und einem Austritt (9; 10) besitzt **dadurch gekennzeichnet, daß** die Führungskanäle von einem Strömungskanal (4) des einen Mediums zum anderen Strömungskanal (4) desselben Mediums hinführen, wozu die meisten Führungskanäle (8) eine Krümmung aufweisen,
wobei die Zusatzplatte (6) von Führungskanälen (8) freie Abschnitte (11) besitzt, und wobei die freien Abschnitte (11) mit der einen angrenzenden Wärmetauscherplatte (2) und die Führungskanäle (8) mit der anderen angrenzenden Wärmetauscherplatte (2) desselben Kanals (5) metallisch verbunden sind.

2. Plattenwärmetauscher nach Anspruch 1, **dadurch gekennzeichnet, daß** die Zusatzplatte (6) vier Öffnungen (32 bis 35) aufweist, die bezüglich ihrer Position mit den die Strömungskanäle (4) bildenden Öffnungen (15 bis 18) in den Wärmetauscherplatten (2) übereinstimmen.

3. Plattenwärmetauscher nach den Ansprüchen 1 und 2, **dadurch gekennzeichnet, daß** die mittels der Führungskanäle (8) verbundenen zwei Öffnungen (32; 34) in der Zusatzplatte (6) eine an die Anordnung der Führungskanäle (8) angepaßte Form besitzen, wobei die Öffnungen (32; 34) Ausbuchtungen (40) in Richtung auf den Ein - bzw. Austritt (9; 10) der Führungskanäle (8) aufweisen.

4. Plattenwärmetauscher nach einem der Ansprüche 1 bis 3, **dadurch gekennzeichnet, daß** sich die Zusatzplatte (6) in wenigstens einem der Kanäle (5) für das Heiz - oder Kühlmedium (K) befindet.

5. Plattenwärmetauscher nach einem der Ansprüche 1 bis 4, **dadurch gekennzeichnet, daß** bei Plattenwarmetauschern (1 ) für mehr als zwei Medien wenigstens die Kanäle (5) für das Heiz - oder Kühlmedium, die auf einer Seite an einen Kanal (5) des einen Mediums und auf der anderen Seite an einen Kanal (5) des anderen Mediums angrenzen oder sich in deren Nähe (Abschnitte a, b, c) befinden mit einer Zusatzplatte (6) ausgerüstet sind.

6. Plattenwärmetauscher nach einem der Ansprüchen 1 bis 5, **dadurch gekennzeichnet, daß** die Führungskanäle (8) sickenartig ausgebildet sind, wobei die Sickenhöhe dem Abstand der den jeweiligen Kanal (5) bildenden Wärmetauscherplatten (2) voneinander entspricht, und daß einige Führungskanäle (8) Abzweigungen (30) aufweisen und andere Führungskanäle (8) ohne Abzweigungen (30) ausgebildet sind.

7. Plattenwärmetauscher nach Anspruch 6 , **dadurch gekennzeichnet, daß** im Bereich der Abzweigungen (30) zusätzliche Ein - bzw. Austritte ( 9a; 10a) in den Führungskanälen (8) angeordnet sind und daß (bei quaderförmigen Plattenwärmetauschern (1)) wenigstens ein abgezweigter Führungskanal (8) zwischen dem Rand (13) der Wärmetauscherplatte (2) und den Strömungskanälen (4), bzw. in den Eckbereichen (22 - 25) des Plattenwärmetauschers (1), vorgesehen ist.

8. Plattenwärmetauscher nach einem der vorstehenden Ansprüche, **dadurch gekennzeichnet, daß** einige Führungskanäle (8) von einem Strömungskanal (4) zum anderen Strömungskanal (4) durchgehend ausgebildet sind und andere Führungskanäle (8) wesentlich kürzer sind, wobei ihr Austritt (10) und ihr Eintritt (9) entfernt von den Strömungskanälen (4) angeordnet ist.

9. Plattenwärmetauscher nach einem der vorstehenden Ansprüche, **dadurch gekennzeichnet, daß** die Zusatzplatte (6) Noppen (14) oder dergleichen Vorsprünge aufweist, die die gleiche Höhe wie die Führungskanäle (8) besitzen und die mit der angrenzenden Wärmetauscherplatte (2) verbunden sind.

## Claims

1. Plate heat exchanger (1) for heat-exchanging media in separate circuits, consisting of metallically connected individual heat exchanger plates (2) which are stacked one in the other and possess orifices (15 - 18) and which form a bundle pierced vertically by flow ducts (4), formed by means of the orifices (15 - 18), for the inflow and outflow of the heating or cooling medium (K) and by flow ducts (4) for the other medium or media, which flow ducts are separated from one another and starting from which the heating or cooling medium (K) and the other medium or media are propagated in ducts (5) which are formed in each case by two heat exchanger plates (2) and at least some of which have an inner insert (6), the inner insert (6) being an additional plate which possesses guide ducts (8) with at least one inlet and one outlet (9; 10), **characterized in that** the guide ducts lead from one flow duct (4) of the one medium to the other flow duct (4) of the same medium, for which purpose most guide ducts (8) have a curvature, the additional plate (6) of guide ducts (8) possessing free portions (11), and the free portions (11) being metallically connected to one adjacent heat exchanger plate (2) and the guide ducts (8) being metallically connected to the other adjacent heat exchanger plate (2) of the same duct (5).

2. Plate heat exchanger according to Claim 1, **characterized in that** the additional plate (6) has four orifices (32 to 35) which coincide in respect of their position with the orifices (15 to 18), forming the flow ducts (4), in the heat exchanger plates (2).

3. Plate heat exchanger according to Claims 1 and 2, **characterized in that** the two orifices (32; 34) in the additional plate (6) which are connected by means of the guide ducts (8) possess a shape adapted to the arrangement of the guide ducts (8), the orifices (32; 34) having bays (40) in the direction of the inlet or outlet (9; 10) of the guide ducts (8).

4. Plate heat exchanger according to one of Claims 1 to 3, **characterized in that** the additional plate (6) is located in at least one of the ducts (5) for the heating or cooling medium (K).

5. Plate heat exchanger according to one of Claims 1 to 4, **characterized in that**, in the case of plate heat exchangers (1) for more than two media, at least the ducts (5) for the heating or cooling medium which are adjacent on one side to a duct (5) of one medium and on the other side to a duct (5) of the other medium or are located in their vicinity (portions a, b, c) are equipped with an additional plate (6).

6. Plate heat exchanger according to one of Claims 1 to 5, **characterized in that** the guide ducts (8) are of bead-like design, the bead height corresponding to the distance between the heat exchanger plates (2) forming the respective duct (5), and **in that** some guide ducts (8) have branches (30) and other guide ducts (8) are designed without branches (30).

7. Plate heat exchanger according to Claim 6, **characterized in that** additional inlets or outlets (9a; 10a) in the guide ducts (8) are arranged in the region of the branches (30), and **in that** (in the case of parallelepipedic plate heat exchangers (1)) at least one branched guide duct (8) is provided between the edge (13) of the heat exchanger plate (2) and the flow ducts (4) or in the corner regions (22 - 25) of the plate heat exchanger (1).

8. Plate heat exchanger according to one of the preceding claims, **characterized in that** some guide ducts (8) are designed to be continuous from one flow duct (4) to the other flow duct (4) and other guide ducts (8) are substantially shorter, their outlet (10) and their inlet (9) being arranged at a distance from the flow ducts (4).

9. Plate heat exchanger according to one of the preceding claims, **characterized in that** the additional plate (6) has bosses (14) or suchlike projections which possess the same height as the guide ducts (8) and which are connected to the adjacent heat exchanger plate (2).

## Revendications

1. Echangeur de chaleur à plaques (1) pour des agents échangeant de la chaleur dans des circuits séparés, comprenant des plaques d'échangeur de chaleur (2) individuelles, empilées les unes dans les autres et reliées de façon métallique, présentant des ouvertures (15 - 18), qui forment un paquet, lequel est transpercé verticalement par des canaux d'écoulement (4) formés au moyen des ouvertures (15 - 18) pour l'arrivée et la sortie de l'agent de chauffage ou de refroidissement (K) et par des canaux d'écoulement (4) pour le/les autre(s) agent(s), qui sont séparés les uns des autres et à partir desquels l'agent de chauffage ou de refroidissement (K) et le/les autre(s) agent(s) se propagent dans des canaux (5) formés chacun par deux plaques d'échangeur de chaleur (2), dont au moins quelques-uns présentent un insert intérieur (6), l'insert intérieur (6) étant une plaque supplémentaire qui présente des canaux de guidage (8) avec au moins une entrée et une sortie (9 ; 10), **caractérisé en ce que** les canaux de guidage vont d'un canal d'écoulement (4) d'un agent à l'autre canal d'écoulement (4) du même agent, la plupart des canaux de guidage (8) présentant une courbure,
moyennant quoi la plaque supplémentaire (6) présente des tronçons (11) exempts de canaux de guidage (8), et les tronçons (11) libres sont reliés de façon métallique à une plaque d'échangeur de chaleur (2) limitrophe et les canaux de guidage (8) à l'autre plaque d'échangeur de chaleur (2) limitrophe du même canal (5).

2. Echangeur de chaleur à plaques selon la revendication 1, **caractérisé en ce que** la plaque supplémentaire (6) présente quatre ouvertures (32 à 35), qui correspondent en ce qui concerne leur position avec les ouvertures (15 à 18) formant les canaux d'écoulement (4) dans les plaques d'échangeur de chaleur (2).

3. Echangeur de chaleur à plaques selon les revendications 1 et 2, **caractérisé en ce que** les deux ouvertures (32 ; 34) reliées au moyen des canaux de guidage (8) dans la plaque supplémentaire (6) présentent une forme adaptée à la disposition des canaux de guidage (8), les ouvertures (32 ; 34) présentant des courbures (40) en direction de l'entrée ou de la sortie (9 ; 10) des canaux de guidage (8).

4. Echangeur de chaleur à plaques selon l'une quelconque des revendications 1 à 3, **caractérisé en ce que** la plaque supplémentaire (6) se trouve dans au moins un des canaux (5) pour l'agent de chauffage ou de refroidissement (K).

5. Echangeur de chaleur à plaques selon l'une quelconque des revendications 1 à 4, **caractérisé en ce que**, dans le cas d'échangeurs de chaleur à plaques (1) et pour plus de deux agents, au moins les canaux (5) pour l'agent de chauffage ou de refroidissement, qui sont contigus sur un côté à un canal (5) d'un agent et sur l'autre côté à un canal (5) de l'autre agent ou se trouvent à proximité de ces canaux (tronçons a, b, c), sont équipés d'une plaque supplémentaire (6).

6. Echangeur de chaleur à plaques selon l'une quelconque des revendications 1 à 5, **caractérisé en ce que** les canaux de guidage (8) sont conçus en forme de moulures, la hauteur de moulure correspondant à l'espacement entre les plaques d'échangeur de chaleur (2) formant le canal (5) respectif, et **en ce que** quelques canaux de guidage (8) présentent des dérivations (30) et d'autres canaux de guidage (8) sont conçus sans dérivations (30).

7. Echangeur de chaleur à plaques selon la revendication 6, **caractérisé en ce que** des entrées et sorties (9a ; 10a) supplémentaires sont disposées dans les canaux de guidage (8) dans la zone des dérivations (30) et **en ce que** (dans le cas d'échangeurs de chaleur à plaques (1) en forme de parallélépipède) au moins un canal de guidage (8) dérivé est prévu entre le bord (13) de la plaque d'échangeur de chaleur (2) et les canaux d'écoulement (4) ou dans les zones d'angle (22 - 25) de l'échangeur de chaleur à plaques (1).

8. Echangeur de chaleur à plaques selon l'une quelconque des revendications précédentes, **caractérisé en ce que** quelques canaux de guidage (8) sont conçus d'un seul tenant d'un canal d'écoulement (4) à l'autre canal d'écoulement (4) et d'autres canaux de guidage (8) sont sensiblement plus courts, leur sortie (10) et leur entrée (9) étant disposées de façon éloignée des canaux d'écoulement (4).

9. Echangeur de chaleur à plaques selon l'une quelconque des revendications précédentes, **caractérisé en ce que** la plaque supplémentaire (6) présente des nopes (14) ou des saillies similaires, qui ont la même hauteur que les canaux de guidage (8) et sont reliées à la plaque d'échangeur de chaleur (2) limitrophe.
